# EUROPÄISCHE PATENTSCHRIFT

(11) **EP 1 276 692 B1**
(45) Veröffentlichungstag und Bekanntmachung des Hinweises auf die Patenterteilung: **15.10.2003**
(21) Anmeldenummer: 00915086.3
(22) Anmeldetag: 20.04.2000
(51) Int. Cl.: B66B 11/02

(54) **EINRICHTUNG ZUR AUSFÜHRUNG VON ARBEITEN IN EINEM AUFZUGSSCHACHT**
DEVICE FOR CARRYING OUT WORK IN AN ELEVATOR SHAFT
DISPOSITIF POUR EFFECTUER DES TRAVAUX DANS UNE CAGE D'ASCENSEUR

(43) Veröffentlichungstag der Anmeldung: 22.01.2003
(73) Patentinhaber: INVENTIO AG, CH-6052 Hergiswil (CH)
(72) Erfinder: SCHNEIDER, Marcel, CH-6010 Kriens (CH); AMMON, Urs, CH-6030 Ebikon (CH)
(86) Internationale Anmeldenummer: CH0000228
(87) Internationale Veröffentlichungsnummer: WO01081229

(56) Entgegenhaltungen:
- EP-A- 0 870 722
- PATENT ABSTRACTS OF JAPAN vol. 1998, no. 02, 30. Januar 1998 (1998-01-30) & JP 09 263372 A (MITSUBISHI DENKI BILL TECHNO SERVICE KK), 7. Oktober 1997 (1997-10-07)

## Beschreibung

Die Erfindung betrifft eine Wartungsbühne zur Ausführung von Arbeiten in einem Aufzugsschacht, in dem eine Aufzugskabine mit der Wartungsbühne verfahrbar ist, von der aus die Arbeiten ausführbar sind gemäβ dem Oberbegriff von Anspruch 1.

Eine derartige Wartungsbühne ist aus der JP-A-09263372 bekannt.

Aus der Schrift JP 05097357 ist eine Einrichtung für den Unterhalt von Schachtausrüstung einer Aufzugsanlage bekannt geworden. In einer Aufzugskabine ist ein aus der Kabinenwand klappbares Podest vorgesehen, das als Standfläche für das Unterhaltspersonal während den Unterhaltsarbeiten dient. Im Dach der Aufzugskabine ist eine mittels Deckel verschliessbare Luke vorgesehen, die den Zugang zur Schachtausrüstung gewährt. Das Unterhaltspersonal stellt sich auf das Podest und kann mit aus der Kabine ragendem Oberkörper die Arbeiten im Schacht ausführen.

Ein Nachteil der bekannten Einrichtung liegt darin, dass die das Podest tragende Kabinenwand mechanisch verstärkt werden muss und zudem Beschläge zum Klappen und Feststellen des Podests notwendig sind, an denen die Aufzugsbenutzer mit Kleidungsstücken oder Gegenständen hängen bleiben können, weil das Podest sich im Aufenthaltsbereich der Aufzugsbenutzer befindet.

Aus der Schrift JP 09263372 ist eine Aufzugskabine mit einer absenkbaren Decke bekannt geworden, die dem Wartungspersonal als Arbeitspodest für Unterhaltsarbeiten im Aufzugsschacht dient. Die Kabinendecke ist je Ecke an einem Seil aufgehängt, wobei je Seite der Aufzugskabine eine Seiltrommel zur Aufnahme der Seile einer Seite vorgesehen ist. Die Seiltrommeln sind mittels einer Achse verbunden. Zum Senken und Heben der Kabinenedecke werden die Seiltrommeln mittels einer Handkurbel in Drehbewegung versetzt. Die Bedienung der Seiltrommeln sowie der Zugang zum Arbeitspodest erfolgt von ausserhalb der Aufzugskabine.

Ein Nachteil der bekannten Einrichtung liegt darin, dass eine aufwendige Mechanik zum Senken und Heben notwendig ist und mit der Aufzugskabine mitgeführt werden muss. Weiter nachteilig ist, dass das Wartungspersonal zur Bedienung der Mechanik und für den Zugang zum Arbeitspodest auf die Aufzugskabine steigen muss, was mit erheblichen Gefahren verbunden ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung für Arbeiten in einem Aufzugsschacht zu schaffen, die weder für das Unterhaltspersonal noch für die Aufzugsbenutzer in der Aufzugskabine eine Gefahr darstellt.

Die durch die Erfindung erreichten Vorteile sind im wesentlichen darin zu sehen, dass für die Aufzugskabinenbenutzer keine Gefahr besteht, sich an Teilen der Wartungsbühne zu verletzen, weil die Wartungsbühne sich ausserhalb des Aufenthaltsbereiches d.h. oberhalb der Kopfhöhe der Aufzugskabinenebenutzer befindet. Ausserdem gibt es an den Kabinenwänden keine Angriffspunkte für Vandalismus wie beispielsweise Kanten, Scharniere, Fugen, etc.. Das Kabineninterieur wird durch die Wartungsbühne nicht beeinträchtigt. Verkaufsstrategisch ist die ästhetische Aufmachung des Kabineninterieurs von grosser wirtschaftlicher Bedeutung. Die erfindungsgemässe Wartungsbühne kommt dieser Forderung beispielsweise durch die unsichtbare Anordnung unter der Leuchtdecke oder durch eine fugenlose Einpassung der Wartungsbühne in der Decke voll und ganz entgegen. Die Decke ist bei Wartungsarbeiten vor Verschmutzung und/oder Beschädigung geschützt. Das Unterhaltspersonal betritt nur die während des normalen Fahrbetriebes unsichtbare Oberseite der Decke. Die erfindungsgemässe Wartungsbühne hat auch eine erhöhte Tragfähigkeit, sodass im Schacht zu montierende oder demontierte Teile auf der Wartungsbühne zwischengelagert werden können. Die Lage der Luke bzw. der Deckenöffnung im Dach der Aufzugskabine zur Ausführung der Arbeiten im Aufzugsschacht kann so gewählt werden, dass die Luke nicht von im Schachtkopf angeordneter Schachtausrüstung überragt wird, wobei die Wartungsbühne in der Projektion der Luke liegt und ausserdem eine ausreichend grosse Standfläche hat. Die Lage der Luke, die ausreichende Standfläche und die erhöhte Tragfähigkeit der Wartungsbühne gewährleisten die Sicherheit des Unterhaltspersonal.

Im folgenden wird die Erfindung anhand von ein Ausführungsbeispiel darstellenden Zeichnungen näher erläutert.

### Es zeigen:

- Fig. 1: eine schematische Darstellung einer auf der obersten Haltestelle stehenden Aufzugskabine in einem Aufzugsschacht mit verkürztem Schachtkopf,
- Fig. 2: eine Draufsicht der Aufzugskabine,
- Fig. 3: die Aufzugskabine der Fig. 1 und 2 mit einer erfindungsgemässen Wartungsbühne in Arbeitsstellung,
- Fig. 4: eine Ausführungsvariante der Wartungsbühne und
- Fig. 5 und Fig. 6: Einzelheiten der Ausführungsvariante gemäss Fig. 4.

In den Fig. 1 bis 3 ist mit 1 ein Aufzugsschacht bezeichnet, in dem eine Aufzugskabine 2 verfahrbar ist. Im Schachtkopf 3 ist oberhalb einer Führungsschiene 4 für die Aufzugskabine 2 eine Treibscheibe 5 angeordnet, die mit einem nicht dargestellten Antrieb in Verbindung steht. Die Treibscheibe 5 ist beispielsweise von einer Wandkonsole 6 getragen. Die Gegengewichtsseite eines über die Treibscheibe 5 laufenden Tragseiles 7 mit einem 2:1 Seilverlauf ist mit 7.1 und die Kabinenseite des Tragseiles 7 ist mit 7.2 bezeichnet. Auf der Gegengewichtsseite endet das Tragseil an einem ersten Festpunkt 8. Auf der Kabinenseite ist das Seil 7.2 über eine als Unterflasche 9 bezeichnete erste Rolle und über eine zweite nicht dargestellte Unterflasche geführt und endet an einem nicht dargestellten zweiten Fixpunkt. Die 2:1 Seilführung eignet sich besonders für die gezeigte maschienenraumlose Aufzugsdisposition, wobei die Aufzugskabine 2 von den beiden Unterflaschen 9 getragen wird und bis knapp an die im Schacht 1 angeordnete Antriebseinheit verfahrbar ist.

Eine mit 10 bezeichnete Wartungsbühne ist oberhalb einer Leuchtdecke 11 angeordnet. Eine Standfläche von der aus die Arbeiten im Aufzugsschacht 1 ausgeführt werden ist im weiteren mit Podest 12 bezeichnet. Das mit einer Klappe 13 versehene Podest 12 bildet einen Teil der Kabinendecke 14. Fig. 1 und 2 zeigen die erfindungsgemässe Wartungsbühne 10 in Ruhestellung. Das Podest 12 mit der Klappe 13 schliessen eine Luke bzw. eine Deckenöffnung 15 ab und bilden einen Teil der Decke 14. Die Lage und die Grösse der Deckenöffnung 15 ist so gewählt, dass die Deckenöffnung 15 nicht von im Schachtkopf 3 angeordneter Schachtausrüstung wie beispielsweise vom Antrieb überragt wird. An Aufhängungen 16 angeordnete Hänger 17 sind eingeklappt. Pfeile mit unterbrochenen Linien L1,L2 zeigen die Bewegung der Hänger 17 von der Ruhestellung in die in Fig. 3 dargestellte Arbeitsstellung, in der eine an der Unterseite des Podestes 12 angeordnete Leiter 18 nach unten geklappt ist. Nicht dargestellt sind die Hänger 17 verbindende Streben, die der Wartungsbühne 10 stabilisieren.

Die Hänger 17 können durch Seile ersetzt werden. Zur Stabilisierung der Wartungsbühne 10 werden dann wie in Fig. 2 gezeigt mit 12.1 bezeichnete vom Podest 12 bis zur Kabinenwand reichende Ausleger vom Podest 12 ausgeklappt oder ausgezogen.

In einer weiteren Variante hat die Wartungsbühne 10 weder Klappe 13 noch Leiter 18. In diesem Fall erfolgt der Zugang zur Wartungsbühne 10 direkt oder mittels Bockleiter von der Stockwerktür bzw. von der Kabinentür her.

Die erfindungsgemässe Wartungsbühne wird mit folgenden Schritten eingerichtet bzw. von der in Fig. 1 und 2 gezeigten Ruhestellung in die in Fig. 3 gezeigte Arbeitsstellung gebracht. In einem ersten Schritt wird die Leuchtdecke 11 demontiert. Dann werden die Hänger 17 wie mit Pfeilen und unterbrochener Linie gezeigt in vertikale Lage gebracht. Danach wird das Podest 12 mit der Klappe 13 bis zu Auflagern 19 der Hänger 17 vertikal abgesenkt. Vor dem Aufstieg auf das Podest 12 wird die Leiter 18 nach unten geklappt und die Klappe 13 nach oben geklappt. Nach dem Betreten des Podestes 12 wird die Klappe 13 mittels eines Handgriffes 20 geschlossen, sodass die gesamte Podestfläche als Arbeitsbühne zur Verfügung steht. Die erfindungsgemässe Wartungsbühne wird in umgekehrter Reihenfolge von der in Fig. 3 gezeigten Arbeitsstellung in die in Fig. 1 und 2 gezeigte Ruhestellung gebracht.

Fig. 4 zeigt eine weitere Ausführungsvariante der Wartungsbühne 10, die im wesentlichen aus einem Deckel 22, einem Podest 12 und einem Stufenteil 23 mit Stufen 24 besteht. Deckel 22, Podest 12 und Stufenteil 23 sind an den Punkten S beispielsweise mittels Scharnieren klappbar. In der Ruhestellung schliesst der Deckel 22 die Deckenöffnung 15 ab und bildet einen Teil der Decke 14. Podest 12 und Stufenteil 23 sind dann zusammengeklappt und befinden sich auf dem Deckel 22. Zur Ausführung von Arbeiten im Aufzugsschacht 1 wird der Deckel 22 nach unten geklappt und das Podest 12 und der Stufenteil 23 aufgeklappt. Der Zugang zum Podest 12 erfolgt vom Stockwerk 25 her über die Stufen 24. Zur Gewährleistung der notwendigen Stabilität der Wartungsbühne 10 sind Stützen, bzw. Streben, bzw. Knickarme vorgesehen. Auch sind Klapphilfen in der Form von Federn oder Gasdruckfedern denkbar.

Die Seitenrisse der Fig. 5 und 6 zeigen Einzelheiten der Ausführungsvariante der Fig. 4 in Arbeitsstellung. Der Stufenteil 23 gemäss Fig. 4 besteht in den Fig. 5 und 6 aus einer faltbaren zweiteiligen Leiter 23" bzw. dreiteiligen Leiter 23', die an den Punkten S Scharniere zum Klappen der Leiter 23 aufweist. Anstelle der klappbaren Leiter kann auch eine Teleskopleiter vorgesehen sein. Die Stufen 24 der Fig. 4 sind in den Fig. 5 und 6 als Leitersprossen 24' ausgebildet. Ein Knickarm 30" stabilisiert die Leiter 23 gegenüber dem Podest 12 bzw. 12'. In Fig. 5 ist das Podest 12 auf einem Schlitten 31 angeordnet, der beim Zusammenklappen der Wartungsbühne 10 dem Deckel 22 entlang hochgeschoben wird, bis das Podest 12 bündig mit der Deckelkante ist. Schlitten 31 und Podest 12 bzw. 12' sind mit einem Knickarm 30' verbunden. Ein Knickarm 30 verbindet den Deckel 22 mit einem oberen Kabinenrahmen 32, der Bestandteil der Decke 14 ist und an dem die Seitenwände der Aufzugskabine angeordnet sind. Die Knickarme 30, 30', 30" sind vorzugsweise als Kniehebel ausgebildet und bewirken eine starre Verbindung von Deckel 22, Podest 12 bzw. 12' und Leiter 23' bzw. 23" untereinander und mit dem Kabinenrahmen 32. Die Decke 14 an sich ist in den Fig. 5 und 6 nicht dargestellt. Am Knickarm 30 des Deckels 22 greift eine Feder 33 an, die anderenends mit einer Stütze 34 verbunden ist. Stütze 34 und Kabinenrahmen 32 sind mittels einer Strebe 35 verbunden. Die Kraft der Feder 33 ist derart, dass die Wartungsbühne 10 mit kleiner Kraft angehoben und in die Ruhestellung gebracht werden kann. Die Wartungsbühne 10 kann auf einer oder auf beiden Seiten mit Knickarmen 30, Feder 33, Stütze 34 und Strebe 35 ausgerüstet sein.

In einer weiteren Ausführungsvariante wird die Deckenöffnung 15 von einem Deckel abgeschlossen, der einen Teil der Decke 14 bildet und gleichzeitig als Podest 12 verwendbar ist. Bei Arbeiten im Aufzugsschacht 1 wird der Deckel von der Decke 14 manuell gelöst und beispielsweise auf die an gegenüberliegenden Wänden angeordneten Handläufe aufgelegt und falls nötig mittels Stützen in der Höhe angepasst.

In einer weiteren Ausführungsvariante können die Wartungsbühne oder Teile der Wartungsbühne beispielsweise auch in einem Schrank neben einer Schachttür untergebracht sein. Zum Arbeiten hängt oder stellt sie das Unterhaltspersonal in die Kabine und verstaut abgenommene und für den Aufbau der Wartungsbühne nicht notwendige Teile beispielsweise im selben Schrank.

Die gezeigte maschienenraumlose Aufzugsdisposition bietet mit ihrem verkürztem Schachtkopf 3 für die Wartung vom Kabinendach aus nicht genügend Höhe H für eine vorschriftsmässige Überfahrt (Distanz zwischen Kabinendecke 14 und Schachtdecke 21) von beispielsweise einem Meter. Mit der erfindungsgemässen Wartungsbühne 10 in Arbeitsstellung wird die geforderte Überfahrt Ü erreicht, weil nicht mehr die Distanz zwischen der Kabinendecke 14 und der Schachtdecke 21 bestimmend ist, sondern die Distanz zwischen dem Podest 12 und der Schachtdecke 21 und weil keine Schachtausrüstung im Schachtkopf 3 die Deckenöffnung 15 überragt.

## Patentansprüche

1. Wartungsbühne zur Ausführung von Arbeiten in einem Aufzugsschacht (1) , in dem eine Aufzugskabine (2) mit der Wartungsbühne (10) verfahrbar ist, von der aus die Arbeiten ausführbar sind,
**dadurch gekennzeichnet,**
**dass** die Wartungsbühne (10) ausserhalb des Aufenthaltsbereiches der Aufzugskabinenbenutzer angeordnet ist und zur Ausführung der Arbeiten im Aufzugsschacht (1) als Standfläche ein Podest (12) in der Aufzugskabine (2) aufweist, wobei das Podest (12) vom Aufenthaltsbereich der Aufzugskabinenbenutzer aus erreichbar ist.

2. Wartungsbühne nach Anspruch 1,
**dadurch gekennzeichnet,**
**dass** die Wartungsbühne (10) an der Decke der Aufzugskabine (2) angeordnet ist oder einen Teil der Decke (14) bildet.

3. Wartungsbühne nach den Ansprüchen 1 oder 2,
**dadurch gekennzeichnet,**
**dass** die Wartungsbühne (10) mittels Tragorganen (16, 17, 22) an der Decke (14) befestigt ist.

4. Wartungsbühne nach Anspruch 3,
**dadurch gekennzeichnet,**
**dass** die Wartungsbühne (10) ein in die Aufzugskabine (2) absenkbares Podest (12) aufweist, welches in Ruhestellung eine Deckenöffnung (15) abschliesst.

5. Wartungsbühne nach Anspruch 4,
**dadurch gekennzeichnet,**
**dass** das Podest (12) eine Klappe (13) und eine klappbare Leiter (18) aufweist, mittels der das Podest (12) bei geöffneter Klappe (13) zugänglich ist.

6. Wartungsbühne nach einem der Ansprüche 1 bis 3,
**dadurch gekennzeichnet,**
**dass** die Wartungsbühne (10) ein Podest (12) und einen Stufenteil (23) aufweist, die in die Aufzugskabine (2) klappbar sind, wobei das Podest (12) mittels des Stufenteils (23) zugänglich ist und an einem Deckel (22) angeordnet ist, auf welchem Deckel (22) Podest (12) und Stufenteil (23) in Ruhestellung ruhen.

7. Wartungsbühne nach einem der vorhergehenden Ansprüche,
**dadurch gekennzeichnet,**
**dass** der Stufenteil (23) eine faltbare oder teleskopierbare Leiter (23', 23") ist.

8. Wartungsbühne nach einem der vorhergehenden Ansprüche,
**dadurch gekennzeichnet,**
**dass** am Dach der Aufzugskabine (2) eine Stütze (34) angeordnet ist, an der eine Feder (33) zum Anheben der Wartungsbühne (10) bzw. des Deckels (22) angeordnet ist.

9. Wartungsbühne nach einem der vorhergehenden Ansprüche,
**dadurch gekennzeichnet,**
**dass** die Wartungsbühne (10) in aufgeklappter Arbeitsstellung aus starr miteinander verbundenen Teilen (12,22,23) besteht.

10. Wartungsbühne nach einem der vorhergehenden Ansprüche,
**dadurch gekennzeichnet,**
**dass** das Podest (12) in der Arbeitsstellung auf einer Höhe gehalten ist, bei der eine vorschriftsmässige Überfahrt (Ü) gewährleistet ist.

## Claims

1. Maintenance platform for carrying out work in an elevator shaft (1), in which an elevator car (2) with the maintenance platform (10) can be caused to travel from which the work can be carried out,
**characterized in that**
the maintenance platform (10) is situated outside the area occupied by the users of the elevator car, and for the purpose of carrying out the work in the elevator shaft (1) has a stage (12) within the elevator car (2) as a surface to stand on, the stage (12) being accessible from within the area occupied by the users of the elevator car.

2. Maintenance platform according to Claim 1,
**characterized in that**
the maintenance platform (10) is located on the ceiling of the elevator car (2) or forms a part of the ceiling (14).

3. Maintenance platform according to Claim 1 or 2,
**characterized in that**
the maintenance platform (10) is fastened to the ceiling (14) by suspension means (16, 17, 22).

4. Maintenance platform according to Claim 3,
**characterized in that**
the maintenance platform (10) has a stage (12) which can be lowered into the elevator car (2) and which in its out-of-use position closes an opening in the ceiling (15).

5. Maintenance platform according to Claim 4,
**characterized in that**
the stage (12) has a flap (13) and a foldable ladder (18) which when the flap (13) is open provides access to the stage (12).

6. Maintenance platform according to one of Claims 1 to 3
**characterized in that**
the maintenance platform (10) has a stage (12) and a step unit (23) which can be folded into the elevator car (2), the stage (12) being accessible via the step unit (23) and being fastened to a cover (22) on which in the out-of-use position the stage (12) and the step unit (23) rest.

7. Maintenance platform according to one of the foregoing Claims,
**characterized in that**
the step unit (23) is a foldable or telescopic ladder (23', 23").

8. Maintenance platform according to one of the foregoing Claims,
**characterized in that**
on the roof of the elevator car (2) there is a support (34) attached to which is a spring (33) for raising the maintenance platform (10) or cover (22) respectively.

9. Maintenance platform according to one of the foregoing Claims,
**characterized in that**
in its unfolded working position the maintenance platform (10) consists of parts (12, 22, 23) which are rigidly connected to each other.

10. Maintenance platform according to one of the foregoing Claims,
**characterized in that**
in the working position the stage (12) is held at a height at which an overtravel (Ü) according to regulations is assured.

## Revendications

1. Plate-forme de service visant l'exécution de travaux dans une cage d'ascenseur (1), dans laquelle une cabine d'ascenseur (2) avec la plate-forme de service (10) est mobile, à partir de laquelle les travaux sont exécutables, **caractérisée** pas le fait que la plate-forme de service (10) est disposée en dehors de la zone de séjour des utilisateurs de cabine d'ascenseur et présente une estrade (12) en tant que surface d'appui dans la cabine d'ascenseur pour l'exécution de travaux dans la cage d'ascenseur (1), auquel cas l'estrade (12) est accessible à partir de la zone de séjour des utilisateurs de cabine d'ascenseur.

2. Plate-forme de service selon la revendication 1, **caractérisés par le fait que** la plate-forme de service (10) est disposée au plafond (14) de la cabine d'ascenseur (2) ou forme une partie du plafond.

3. Plate-forme de service selon les revendications 1 ou 2, **caractérisée par le fait que** la plate-forme de service (10) est attachée au moyen des organes de support (16,17,22) au plafond (14).

4. Plate-forme de service selon la revendication 3, **caractérisée par le fait que** la plate-forme de service (10) présente une estrade (12) abaissable dans la cabine d'ascenseur (2) qui ferme dans une position de repos une ouverture de plafond (15).

5. Plate-forme de service selon la revendication 4, **caractérisée par le fait que** l'estrade (12) montre une trappe (13) et une échelle (18) repliable, au moyen de laquelle l'estrade (12) est accessible quand la trappe (13) est ouverte.

6. Plate-forme de service selon une des revendications de 1 à 3, **caractérisée par le fait que** la plate-forme de service (10) présente une estrade (12) et une partie de gradins (23) qui sont repliable dans la cabine d'ascenseur (2), auquel cas l'estrade (12) est accessible au moyen de la partie de gradins (23) et est disposée à un couvercle (22), et sur ce couvercle (22) l'estrade (12) et la partie de gradins (23) reposent dans une position de repos.

7. Plate-forme de service selon une des revendications précédentes, **caractérisée par le fait que** la partie de gradins (23) est une échelle (23', 23") rabattable ou télescopique.

8. Plate-forme de service selon une des revendications précédentes, **caractérisée par le fait qu'**un support (34) est disposé au toit de la cabine d'ascenseur (2) et à ce support est disposé un ressort (33) pour soulever la plate-forme de service (10) ou respectivement le couvercle (22).

9. Plate-forme de service selon une des revendications précédentes, **caractérisée par le fait que** la plate-forme de service (10) dans une position de travail ouverte se compose de parties (12,22,23) rigides reliées ensemble.

10. Plate-forme de service selon une des exigences précédentes, **caractérisée par le fait que** l'estrade (12) est retenue dans la position de travail sur une hauteur, à partir de laquelle un passage (Ü) réglementaire est garanti.
